# EUROPÄISCHE PATENTSCHRIFT

(11) **EP 0 243 809 B1**
(45) Veröffentlichungstag und Bekanntmachung des Hinweises auf die Patenterteilung: **08.01.1992**
(21) Anmeldenummer: 87105645.3
(22) Anmeldetag: 16.04.1987
(51) Int. Cl.: B42C 9/00

(54) **Vorrichtung und Verfahren zum Beleimen von Buchblockrücken**
Device and method for applying an adhesive to the backs of book blocks
Dispositif et procédé d'encollage du dos de blocs de livres

(30) Priorität: 29.04.1986 DE 8611707 U
(43) Veröffentlichungstag der Anmeldung: 04.11.1987
(73) Patentinhaber: STAHL GmbH & Co. Maschinenfabrik, D-71642 Ludwigsburg-Neckarweihingen (DE)
(72) Erfinder: Kupka, Gerhard, D-6970 Lauda-Königshofen (DE)
(74) Vertreter: Bunke, Holger, Dr.rer.nat. Dipl.-Chem.

(56) Entgegenhaltungen:
- DE-A- 220 394
- DE-A- 1 411 024
- FR-A- 367 643
- GB-A- 2 084 928

## Beschreibung

Die Erfindung betrifft eine Vorrichtung und ein Verfahren zum Beleimen von Buchblockrücken, wobei die Vorrichtung mit einem Leimbehälter, einer motorisch antreibbaren Leimschöpfwalze, einer mit der Schöpfwalze zumindest zeitweise zusammenwirkenden Leimauftragseinrichtung und mit Fördermitteln zum Transportieren, Positionieren und Halten von zu beleimenden Buchblöcken ausgerüstet ist.

Moderne Buchfertigungsstraßen sind aus einer Vielzahl von neuerdings mikroprozessorgesteuerten Maschinen zusammengesetzt, beispielsweise aus einer Rückenbeleimmaschine für fadengeheftete Buchblöcke, einer Niederhaltepresse zum Pressen und Falzniederhalten der Buchblockrücken, einem Fließdreischneider, einer Anwärmstrecke zum gleichmäßigen Erwärmen des Leimfilms auf den Buchblockrücken, einer Station zum Runden und Abpressen der Buchblockrücken, einer Beleimeinrichtung in Verbindung mit einer Gazestation, einer Beleimeinrichtung in Verbindung mit einer Station zum Aufbringen von Hinterklebematerial und Kapitalband, einer Andrückstation, einer Einhängemaschine zum Einhängen der Buchblöcke in Einbanddecken, einer Falzeinbrenn- und Preßmaschine sowie einem Buchstapler.

Die Erfindung befaßt sich mit einer Vorrichtung zum Beleimen von Buchblockrücken, die sowohl als Einzelvorrichtung verwendet als auch in eine Buchfertigungsstraße integriert werden kann, sowie mit einem Verfahren hierfür.

Aus der DE-OS 14 11 024 ist eine Vorrichtung zum Beleimen von Buchblockrücken bekannt, bei der der Leim aus einem Vorratsbehälter von einer Metallwalze mit konvex gekrümmter Oberfläche aufgenommen und auf eine luftgefüllte Gummi-Hohlwalze mit konkav gekrümmter Oberfläche übertragen wird. Dabei befinden sich die Aufnahmewalze aus Metall und die Leimwalze aus Gummi in ständigem Kontakt miteinander, und der zu beleimende Buchblockrücken wird kontinuierlich über die Leimwalze, diese berührend, hinweggeführt, wobei eine Leimschicht von der Leimwalze auf den Rücken übertragen wird. Obwohl die Elastizität der Gummihohlwalze durch mehr oder weniger starkes Aufblasen der Walze in gewissen Grenzen verändert werden und so eine gute Schmiegung erreicht werden kann, besitzen diese Hohlwalzen den Nachteil, daß die Ecken an den beiden Enden des Buchblockrückens, insbesondere bei dicken Buchblöcken, von der gekrümmten Oberfläche der Leimwalze nicht erfaßt werden und deshalb entweder keinen oder aber einen unzureichenden Leimauftrag erhalten. Gerade an den Ecken ist aber der Leimauftrag ganz besonders wichtig, weil diese beim fertiggebundenen Buch der größten Beanspruchung unterliegen.

Schon vor den aufblasbaren Hohlwalzen war vorgeschlagen worden, Profilwalzen zum Beleimen der Buchblockrücken zu verwenden; diese besitzen jedoch den weiteren Nachteil einer unzureichenden Schmiegung, d. h. sie passen sich Unebenheiten und Vertiefungen in der Oberfläche des Buchblockrückens schlecht oder überhaupt nicht an, was zu unterschiedlichen Schichtdicken des Leimauftrages führt.

Bekannt sind ferner Beleimeinrichtungen mit zylindrischen Leimauftragswalzen, die nicht in Längs-, sondern in Querrichtung auf dem Buchblockrücken abrollen. Diese Vorrichtungen haben den Nachteil, daß Unebenheiten des Rückens in Längsrichtung, beispielsweise bei fadengehefteten Blöcken, mangels ausreichender Schmiegung der starren Walzen nicht beleimt werden.

Schließlich ist es bekannt, mittels eines umlaufenden Bandes oder Tuches die Buchblockrücken zu beleimen; auch bei derartigen Vorrichtungen werden Vertiefungen in der Oberfläche der Blockrücken nicht oder nur unzureichend erfaßt.

Der Erfindung liegt die Aufgabe zugrunde, eine Vorrichtung und ein Verfahren zum Beleimen von Buchblockrücken der eingangs genannten Art dahingehend zu verbessern, daß Unebenheiten, Vertiefungen, erhabene Stellen innerhalb der Oberfläche der Buchblockrücken ebenso sicher und gleichmäßig beleimt werden wie die Ränder, Ecken und Stirnseiten der Rücken, insbesondere auch bei stark abgepreßten und/oder fadengehefteten Blöcken.

Diese Aufgabe wird bei einer Vorrichtung der eingangs genannten Gattung erfindungsgemäß durch ein elastisch verformbares Kissen gelöst, das als Leimauftragselement verwendet wird.

Das elastisch verformbare Kissen besteht vorzugsweise aus einem porösen, nachgiebigen Material, beispielsweise aus geschäumtem Kunststoff (Schaumstoff) wie geschäumtem Polyurethan, PVC, Polyäthylen, Polypropylen, Polystyrol, Silicon, Epoxid, Phenolharz, Harnstoff-Formaldehyd-Harz und dergleichen. Die genannten Schaumstoffe sind bekannt und in verschiedenen Härte- und Porositätsgraden im Handel erhältlich.

Das Leimauftragskissen kann aber auch aus textilen Materialien, Textilverbundstoffen mit koagulierter Kunststoffbeschichtung, aus Wirrfaservliesen und ähnlichen elastisch verformbaren Materialien bestehen.

Eine weitere Möglichkeit ist es, das Leimauftragskissen hohl und somit flexibel zu gestalten. Diese Ausführungsform der Erfindung soll jedoch keine Hohlwalze als Leimauftragselement einschließen
Entscheidend für den erfindungsgemäß bezweckten Erfolg ist nur, daß das Kissen elastisch verformbar ist, wodurch der ganze zu beleimende Buchblockrücken oder dessen zu beleimender Bereich unabhängig von irgendwelchen Oberflächenunebenheiten vollständig und gleichmäßig beleimt wird, weil die Schmiegung des elastisch verformbaren Kissens gegenüber den bisher zu diesem Zweck verwendeten Walzen oder Tüchern optimal ist.

Das Kissen besitzt in der Regel eine aktive, der Leimübertragung dienende Oberfläche, die etwas größer ist, als der Oberfläche des zu beleimenden Rückens entspricht. Bei dieser bevorzugten Ausführungsform der erfindungsgemäßen Vorrichtung braucht also das Kissen nicht auf dem Buchrücken abgerollt oder auf andere Weise horizontal in Längsrichtung des Buchrückens bewegt zu werden; das Kissen braucht nur mit einstellbarem Anpreßdruck in senkrechter Richtung auf den in der Regel waagerecht gehaltenen Buchblockrücken aufgedrückt zu werden. Auch diese Ausführungsform der Erfindung soll nicht die Verwendung einer elastisch verformbaren Walze oder Hohlwalze einschließen.

Bei einer vorteilhaften Ausführungsform der erfindungsgemäßen Vorrichtung ist das Kissen auf einem in einer Ebene heb- und senkbaren, gleichzeitig aber in einer dazu senkrechten Ebene schwenkbaren Support auswechselbar befestigt. Auf diese Weise läßt sich das Kissen besonders einfach aus einer Arbeitsposition, bei der die Leimschicht vom Kissen auf den Buchblockrücken übertragen wird, in eine Aufnahmeposition verschwenken, in der von einer geeigneten Zuführeinrichtung, beispielsweise einer Leimschöpfwalze, eine Leimschicht aufgenommen und auf das Kissen zwecks späterer Abgabe auf einen Buchblockrücken übertragen wird.

Zweckmäßig weist die erfindungsgemäße Vorrichtung ein Kurvengetriebe zum Verschwenken des Leimkissens von der Arbeitsposition über dem zu beleimenden Buchblockrücken zu der Position zur Aufnahme von Leim von z. B. einer Leimschöpfwalze auf.

Das Kurvengetriebe besteht vorzugsweise aus einem Druckzylinder, einer Kurvenscheibe und einer Kurvenrolle, wobei die Kurvenrolle in einem schwenkbar gelagerten Leimstempel gelagert ist.

Bei einer vorteilhaften Ausführungsform der erfindungsgemäßen Vorrichtung ist an dem Leimstempel ferner ein Druckzylinder befestigt, der auf eine Schubstange einwirkt, an welcher der das Kissen tragende Support befestigt ist, so daß das Aufdrücken des Kissens auf den zu beleimenden Buchblockrücken mittels des Druckzylinders über die Schubstange erfolgen und sowohl zeitlich als auch hinsichtlich des Anpreßdruckes in an sich bekannter Weise, z. B. elektronisch, gesteuert werden kann.

Weitere vorteilhafte Ausführungsformen der erfindungsgemäßen Vorrichtung sind durch eine Einrichtung zum Dosieren der von der Schöpfwalze aufgenommenen bzw. von der Schöpfwalze an das Kissen abzugebenden Leimmenge und durch eine Einrichtung zum Justieren der Position des Leimkissens in bezug auf Lage und Abmessungen des Buchblockrückens gekennzeichnet.

Die erfindungsgemäße Vorrichtung wird vorzugsweise als integraler Bestandteil oder Baustein einer Buchfertigungsmaschine oder -anlage eingesetzt.

Die der Erfindung zugrundeliegende Aufgabe wird bei einem Verfahren zum Beleimen von Buchblockrücken, bei dem Leim von der leimtragenden Oberfläche eines Leimauftragselements auf die Rückenfläche der zu beleimenden Buchblöcke übertragen wird, ferner dadurch gelöst, daß das Leimauftragselement senkrecht zur Rückenfläche der Buchblöcke bewegt wird und daß als Leimauftragselement ein elastisch verformbares Kissen verwendet wird.

Wie bereits erwähnt, wurde die Leimschicht bisher mit Hilfe zweckmäßig geformter Walzen auf den in der Regel gekrümmten Rücken der zu beleimenden Buchblöcke übertragen. Hierbei wurde entweder die Leimwalze oder der Buchrücken relativ zueinander bewegt, und zwar in einer zur Rückenfläche der Buchblöcke parallelen Ebene bzw. Fläche. Diese bekannten Verfahren hatten den Nachteil, daß die Ecken an den beiden Enden des Buchblockrückens von der gekrümmten Oberfläche der verwendeten Leimwalzen nicht oder nicht sauber und vollständig erfaßt wurden und deshalb entweder keinen oder aber einen unzureichenden Leimauftrag erhielten. Diese Nachteile werden erfindungsgemäß auf überraschend einfache Weise dadurch überwunden, daß das Leimauftragselement nicht parallel, sondern senkrecht zur Rückenfläche der Buchblöcke bewegt wird und als Leimauftragselement ein elastisch verformbares Kissen verwendet wird.

Bei vorteilhaften Ausführungsformen des erfindungsgemäßen Verfahrens wird als Leimauftragselement eine Ausführungsform der erfindungsgemäßen Vorrichtung verwendet.

Die Erfindung wird nachfolgend anhand der Zeichnung weiter erläutert, worin
- Fig. 1: ein Schnitt nach Linie I-I in Fig. 2 durch ein Ausführungsbeispiel der erfindungsgemäßen Vorrichtung und
- Fig. 2: eine Draufsicht auf die Vorrichtung gemäß Fig. 1
ist.

Die Vorrichtung 10 zum Beleimen der Rücken von Buchblöcken 11 besitzt einen Leimbehälter 14, eine teilweise in den Leim eintauchende, von dem Getriebemotor 23 intermittierend angetriebene Leimschöpfwalze 22 sowie eine Transportkette 12 und weitere, nicht dargestellte Fördermittel zum Transportieren, Positionieren und Halten der zu beleimenden Buchblöcke 11. Alle Funktionen der Vorrichtung 10 werden durch ein nicht dargestelltes Schaltwerk elektronisch gesteuert und zeitlich aufeinander abgestimmt.

Der Leimbehälter 14 ist in zwei Kammern unterteilt, nämlich eine äußere Kammer 15, die als Vorratsbehälter oder auch als Vorschmelzbehälter dient, und in eine innere Kammer 17, von der der Leim mittels der Schöpfwalze 22 entnommen wird. Die beiden Kammern 15, 17 sind durch einen Siphon miteinander verbunden, wobei durch Ziehen des Verschlusses 16 bei Bedarf Leim aus der äußeren Vorratskammer 15 in die innere Kammer 17 nachfließen kann. Thermostatisierte Heizplatten 18 halten warm zu verarbeitende Leime auf der gewünschten Temperatur. Diese Einrichtung entfällt bei Kaltleimen. Der Leimbehälter 14 ist im Zapfen 19 gelagert.

Eine Einrichtung zum Dosieren der von der Schöpfwalze 22 aufgenommenen Leimmenge besteht aus einem Schaber 21 und einer auf diesen einwirkenden Stellschraube 20, wodurch der Spalt zwischen Schaber 21 und Schöpfwalze 22 in gewünschter Weise eingestellt werden kann.

Als Element zum Auftragen des Leims auf den Buchblockrücken dient ein elastisch verformbares, aus porösem, nachgiebigem Material bestehendes Kissen 28, welches auf einem Support 31 befestigt ist, der seinerseits auf dem freien Ende einer Schubstange 32 montiert ist, die in Richtung der Doppelpfeile I-II mittels des Druckzylinders 27 heb- und senkbar ist. Der Druckzylinder 27 ist an einem Leimstempel 24 befestigt, der um eine Achse 33 in einer Ebene schwenkbar ist, die senkrecht zu der Ebene liegt, in der der Support 31 mit dem Kissen 28 heb- und senkbar ist.

Zum Verschwenken des Leimstempels 24 dient ein Kurvengetriebe, das aus einem Druckzylinder 25, einer Kurvenscheibe 26 und einer Kurvenrolle 30 besteht, wobei die Kurvenrolle 30 ebenfalls in dem um die Achse 33 schwenkbar gelagerten Leimstempel 24 gelagert ist.

Die Versorgung des Kissens 28 mit Leim wird mit Hilfe des Kurvengetriebes wie folgt sichergestellt: Der Leimstempel 24 wird aus der über dem Buchblockrücken befindlichen Position 1 (POS. 1) durch Betätigen des Pneumatikzylinders 25, der Kurvenscheibe 26 und der Kurvenrolle 30 in die Leimaufnahmeposition (POS. 2) verschwenkt. Durch Betätigen des Druckzylinders 27 wird das Leimkissen 28 aus der oberen Stellung I in die untere Stellung II gebracht und damit an die in diesem Augenblick stehende Leimschöpfwalze 22 herangeführt, durch Betätigen des Druckzylinders 27 gegen die Oberfläche der Schöpfwalze 22 gedrückt, um die auf der Oberfläche der Schöpfwalze 22 befindliche Leimschicht abzuheben bzw. aufzunehmen. Durch erneute Betätigung des Druckzylinders 27 wird das Leimkissen 28 in die Stellung I zurückgefahren, wonach durch Umschalten des Druckzylinders 25 der Leimstempel 24 in die Ausgangsposition (POS. 1) zurückgeschwenkt wird. Aus der Position 1 (POS. 1) heraus wird der inzwischen taktgerecht in die erforderliche Position gebrachte nächste Buchblock rückenseitig beleimt. Dabei wird das Leimkissen 28 durch Betätigen des Zylinders 27 wieder in Stellung II gebracht, der Rücken des Buchblocks 11 mit Leim benetzt, worauf sich die geschilderten Vorgänge taktweise wiederholen.

Mit Hilfe der Justiereinrichtung 29 läßt sich die Position des Leimkissens 28 in bezug auf Lage und Abmessungen der zu beleimenden Buchblockrücken exakt einstellen.

Zwecks erleichterter Umstellung der Vorrichtung auf ein anderes Buchblockformat ist die ganze Vorrichtung 10 auf zwei Führungsstangen 13 verschiebbar, aber in jeder beliebigen Position feststellbar gelagert. Mittels einer (nicht dargestellten) Schleppeinrichtung kann die Umstellung auf ein anderes Format auch voll-oder halbautomatisch durchgeführt werden.

## Patentansprüche

1. Vorrichtung zum Beleimen von Buchblockrücken mit einem Leimbehälter, einer motorisch antreibbaren Leimschöpfwalze, einer mit der Schöpfwalze zumindest zeitweise zusammenwirkenden Leimauftragseinrichtung und mit Fördermitteln zum Transportieren, Positionieren und Halten von zu beleimenden Buchblöcken, gekennzeichnet durch ein elastisch verformbares Kissen (28) als Leimauftragselement.

2. Vorrichtung nach Anspruch 1, dadurch gekennzeichnet, daß das Kissen (28) aus porösem, nachgiebigem Material besteht.

3. Vorrichtung nach Anspruch 2, dadurch gekennzeichnet, daß das Kissen (28) aus Schaumstoff besteht.

4. Vorrichtung nach einem der Ansprüche 1 bis 3, dadurch gekennzeichnet, daß das Kissen (28) die Form eines nachgiebigen Hohlkörpers besitzt.

5. Vorrichtung nach einem der Ansprüche 1 bis 4, dadurch gekennzeichnet, daß das Kissen (28) auf einem in einer Ebene heb- und senkbaren, gleichzeitig in einer dazu senkrechten Ebene schwenkbaren Support (31) auswechselbar befestigt ist.

6. Vorrichtung nach Anspruch 5, gekennzeichnet durch ein Kurvengetriebe (25, 26, 30) zum Verschwenken des Leimkissens (28) von einer Position (POS. 1) über dem zu beleimenden Buchblockrücken zu einer Position (POS. 2) zur Aufnahme von Leim von der Leimschöpfwalze (22).

7. Vorrichtung nach Anspruch 6, dadurch gekennzeichnet, daß das Kurvengetriebe aus einem Druckzylinder (25), einer Kurvenscheibe (26) und einer Kurvenrolle (30) besteht und daß die Kurvenrolle (30) in einem schwenkbar gelagerten Leimstempel (24) gelagert ist.

8. Vorrichtung nach Anspruch 7, dadurch gekennzeichnet, daß an dem Leimstempel (24) ferner ein Druckzylinder (27) befestigt ist, der auf eine Schubstange (32) einwirkt, an welcher der das Kissen (28) tragende Support (31) befestigt ist.

9. Vorrichtung nach einem der Ansprüche 1 bis 8, gekennzeichnet durch eine Einrichtung (20, 21) zum Dosieren der von der Schöpfwalze (22) aufgenommenen bzw. von der Schöpfwalze (22) an das Kissen (28) abzugebenden Leimmenge.

10. Vorrichtung nach einem der Ansprüche 1 bis 9, gekennzeichnet durch eine Einrichtung (29) zum Justieren der Position des Leimkissens (28) in bezug auf die Lage und die Abmessungen des Buchblockrückens.

11. Buchfertigungsmaschine, enthaltend eine Vorrichtung gemäß einem der Ansprüche 1 bis 10.

12. Verfahren zum Beleimen von Buchblockrücken, bei dem Leim von der leimtragenden Oberfläche eines Leimauftragselements auf die Rückenfläche der zu beleimenden Buchblöcke übertragen wird, dadurch gekennzeichnet, daß das Leimauftragselement senkrecht zur Rückenfläche der Buchblöcke bewegt wird und daß als Leimauftragselement ein elastisch verformbares Kissen verwendet wird.

13. Verfahren nach Anspruch 12, gekennzeichnet durch die Verwendung einer Vorrichtung gemäß einem der Ansprüche 1 bis 10.

## Claims

1. Apparatus for gluing inner book backs comprising a glue container,a power drivable glue scoop roll, a glue application means cooperating at least intermittently with the scoop roll and conveying means for transporting, positioning and holding inner books to be glued, characterized by an elastically deformable pad (28) as glue application element.

2. Apparatus according to claim 1, characterized in that the pad (28) consists of porous yieldable material.

3. Apparatus according to claim 2, characterized in that the pad (28) consists of foamed material.

4. Apparatus according to any one of claims 1 to 3, characterized in that the pad (28) has the form of a yieldable hollow body.

5. Apparatus according to any one of claims 1 to 4, characterized in that the pad (28) is exchangeably mounted on a support (31) which is adapted to be raised and lowered in a plane and is simultaneously pivotal in a plane perpendicular thereto.

6. Apparatus according to claim 5, characterized by a cam mechanism (25, 26, 30) for pivoting the glue pad (28) from a position (POS. 1) above the inner book back to be glued to a position (POS. 2) for taking up glue from the glue scoop roll (22).

7. Apparatus according to claim 6, characterized in that the cam mechanism consists of a pressure cylinder (25), a cam disc (26) and a cam roller (30) and that the cam roller (30) is mounted in a pivotally mounted glue plunger (24).

8. Apparatus according to claim 7, characterized in that also mounted on the glue plunger (24) is a pressure cylinder (27) which acts on a thrust rod (32) to which the support (31) carrying the pad (28) is secured.

9. Apparatus according to any one of claims 1 to 8, characterized by a means (20, 21) for metering the amount of glue taken up by the scoop roll (22) and to be dispensed by said scoop roll (22) to the pad (28).

10. Apparatus according to any one of claims 1 to 9, characterized by a means (29) for adjusting the position of the glue pad (28) with respect to the position and dimensions of the inner book back.

11. Book production machine containing an apparatus according to any one of claims 1 to 10.

12. Method of gluing inner book backs in which glue is transferred from the glue-carrying surface of a glue application element to the back surface of the inner books to be glued, characterized in that the glue application element is moved perpendicularly to the back surface of the inner books and that as glue application element an elastically deformable pad is used.

13. Method according to claim 12, characterized by the use of an apparatus according to any one of claims 1 to 10.

## Revendications

1. Dispositif pour encoller des dos de corps de livres, comportant un réservoir de colle, un rouleau distributeur de colle actionnable par moteur, un dispositif pour appliquer la colle coopérant au moins par moments avec le rouleau distributeur, et comportant des moyens d'acheminement pour le transport, le positionnement et le maintien de corps de livres à encoller, caractérisé par un coussin déformable élastiquement (28) faisant office d'élément pour étendre la colle.

2. Dispositif selon la revendication 1, caractérisé en ce que le coussin (28) est composé d'une matière poreuse et souple.

3. Dispositif selon la revendication 2, caractérisé en ce que le coussin (28) est composé de mousse.

4. Dispositif selon l'une des revendications 1 à 3, caractérisé en ce que le coussin (28) a la forme d'un corps creux souple.

5. Dispositif selon l'une des revendications 1 à 4, caractérisé en ce que le coussin (28) est fixé de façon amovible sur un support (31) qui peut monter et descendre dans un plan et qui est simultanément susceptible de pivoter dans un plan perpendiculaire à celui-ci.

6. Dispositif selon la revendication 5, caractérisé par une commande à came (25, 26, 30) destinée à faire pivoter le coussin encolleur (28) d'une position (Pos. 1) située au-dessus du dos du corps de livre à encoller jusqu'à une position (Pos. 2) de réception de la colle provenant du rouleau distributeur de colle (22).

7. Dispositif selon la revendication 6, caractérisé en ce que la commande à came est composée d'un vérin (25), d'un disque de came (26) et d'un galet de came (30) et en ce que le galet de came (30) est logé sur un bloc d'encollage (24) monté de façon pivotante.

8. Dispositif selon la revendication 7, caractérisé en ce qu'un vérin (27) est en outre fixé au bloc d'encollage (24), le vérin (27) agissant sur une bielle (32) à laquelle est fixé le support (31) portant le coussin (28).

9. Dispositif selon l'une des revendications 1 à 8, caractérisé par un organe (20, 21) de dosage de la quantité de colle reçue par le rouleau distributeur (22) ou que le rouleau distributeur (22) doit déposer sur le coussin (28).

10. Dispositif selon l'une des revendications 1 à 9, caractérisé par un organe (29) pour régler la position du coussin encolleur (28), par rapport à la position et aux dimensions du dos du corps de livre.

11. Machine de production de livres, comprenant un dispositif conforme à l'une des revendications 1 à 10.

12. Procédé pour encoller des dos de corps de livres, dans lequel on transporte de la colle de la surface encollée d'un élément pour appliquer la colle sur la surface dorsale des corps de livres à encoller, caractérisé en ce qu'on déplace l'élément pour appliquer la colle perpendiculairement à la surface dorsale des corps de livres, et en ce qu'on utilise un coussin déformable élastiquement en guise d'élément pour appliquer la colle.

13. Procédé selon la revendication 12, caractérisé par l'utilisation d'un dispositif conforme à l'une des revendications 1 à 10.
